# FASCICULE DE BREVET EUROPEEN

(11) **EP 2 220 960 B1**
(45) Date de publication et mention de la délivrance du brevet: **02.11.2011**
(21) Numéro de dépôt: 10305160.3
(22) Date de dépôt: 17.02.2010
(51) Int. Cl.: A45D 40/10, B65D 83/14

(54) **Dispositif de support d'un article cosmétique et procédé associé**
Halterungsvorrichtung für Kosmetikartikel und zugehöriges Verfahren
Support device for a cosmetic item and associated method

(30) Priorité: 17.02.2009 FR 0951025; 02.04.2009 US 165981 P
(43) Date de publication de la demande: 25.08.2010
(73) Titulaire: L'Oréal, 75008 Paris (FR)
(72) Inventeur: Drugeon, Lionel, 92250, La Garenne-Colombes (FR); Maire, Stéphane, 94360, Bry-sur-Marne (FR)
(74) Mandataire: Jacobson, Claude

(56) Documents cités:
- DE-U1-202008 010 757
- FR-A1- 2 865 910
- FR-A1- 2 871 712

## Description

La présente invention concerne un dispositif de support d'un article cosmétique selon le préambule de la revendication 1.

FR 2871 712 décrit un dispositif selon le préambule de la revendication 1.

Par «produit cosmétique», on entend notamment un produit tel que défini dans la Directive du Conseil 93/35 CEE du 14 juin 1993.

Par « article cosmétique », on entend un objet ou un outil destiné à supporter ou recevoir de manière temporaire ou permanente un produit cosmétique en vue de son application sur la peau ou les fibres kératiniques d'un être humain ou animal, ou un bloc de produit cosmétique autoportant.

Le dispositif selon la présente invention est destiné à être utilisé notamment pour recevoir et dispenser un produit cosmétique conditionné sous forme d'un bloc, tel qu'un bâton ou « raisin » de rouge à lèvres, un soin pour les lèvres, un fond de teint, un fard à joue, un correcteur de teint, une composition de traitement ou d'hydratation, un produit de soin capillaire ou un déodorant, en vue de son application directe sur la peau ou les fibres kératiniques d'un être humain ou animal.

En variante, le dispositif selon la présente invention est destiné à contenir un récipient recevant un produit cosmétique liquide, tel qu'une crème, un parfum, une émulsion, le produit liquide étant destiné à être appliqué par pulvérisation sur la peau ou les fibres kératiniques d'un être humain ou animal.

Dans une autre variante, le dispositif selon l'invention est destiné à contenir un outil d'application d'un produit cosmétique tel qu'un applicateur de produit cosmétique destiné à être placé en contact avec le produit cosmétique.

Dans les dispositifs d'application de produit cosmétique sous forme de bâton, comme un raisin de rouge à lèvres, il est connu de monter le bâton sur un corps comprenant un tube de réception du bâton et une base d'extraction du bâton hors du tube.

Ce corps, parfois désigné par le terme « mécanisme » est introduit dans un habillage qui sert d'étui lorsque le bâton de produit cosmétique n'est pas utilisé.

L'habillage est disposé autour du tube contenant le bâton de produit cosmétique et s'appuie contre l'extrémité supérieure de la base.

Pour utiliser le bâton de produit cosmétique, l'utilisateur saisit la base à l'aide des doigts d'une première main, et saisit l'habillage à l'aide des doigts d'une deuxième main. L'utilisateur extrait alors totalement le corps hors de l'habillage en séparant ces éléments.

Un tel dispositif est donc fastidieux à utiliser, puisqu'il nécessite l'utilisation simultanée des deux mains. En outre, son aspect extérieur n'est pas complètement satisfaisant, puisque la base du corps dépasse hors de l'habillage.

Un but de l'invention est donc d'obtenir un dispositif d'application présentant un habillage et un corps de réception d'un article cosmétique qui peut être facilement extrait de l'habillage, tout en présentant un aspect extérieur très satisfaisant.

A cet effet, l'invention a pour objet un dispositif selon la revendication 1.

Le dispositif selon l'invention peut comprendre l'une ou plusieurs des caractéristiques des revendicatons 2 à 14

L'invention sera mieux comprise à la lecture de la description qui va suivre, donnée uniquement à titre d'exemple, et faite en se référant aux dessins annexés, sur lesquels :
- la Figure 1 est une vue en perspective d'un premier dispositif d'application selon l'invention dans une position de stockage du corps de réception de l'article cosmétique dans l'habillage;
- la Figure 2 est une vue en coupe, prise suivant un plan vertical médian, du dispositif de la Figure 1 ;
- la Figure 3 est une vue analogue à la Figure 2, dans laquelle le corps occupe sa position d'extraction hors de l'habillage ;
- la Figure 4 est une vue analogue à la Figure 3, dans laquelle le corps a été totalement extrait de l'habillage;
- la Figure 5 est une vue éclatée de côté des différents éléments constituant le dispositif de la Figure 1 ;
- la Figure 6 est une vue en coupe suivant un plan vertical médian de la platine de retenue du corps dans le dispositif de la Figure 1 ;
- la Figure 7 est une vue partielle de dessous en perspective de la platine représentée sur la Figure 6 ;
- la Figure 8 est une vue en perspective de trois-quarts face de l'organe intermédiaire de déplacement du corps dans le dispositif de la Figure 1 ;
- la Figure 9 est une vue analogue à la Figure 2 d'un deuxième dispositif selon l'invention ;
- la Figure 10 est une vue analogue à la Figure 3 du deuxième dispositif selon l'invention ;
- la Figure 11 est une vue analogue à la Figure 2 d'un troisième dispositif selon l'invention ;
- la Figure 12 est une vue d'un détail d'une deuxième forme de réalisation des moyens de retenue libérables du corps dans l'habillage ;
- la Figure 13 est une vue analogue à la Figure 9 d'un autre mode de réalisation des moyens de retenue du corps dans l'habillage.

Un premier dispositif d'application 10 selon l'invention est représenté sur les Figures 1 à 8.

Ce premier dispositif 10 est destiné à être utilisé notamment pour recevoir et dispenser un produit cosmétique conditionné sous forme d'un bloc, tel qu'un bâton ou raisin de rouge à lèvres, un soin pour les lèvres, un fond de teint, un fard à joue, un correcteur de teint, une composition de traitement ou d'hydratation, un produit de soin capillaire ou un déodorant, en vue de son application directe sur la peau ou les fibres kératiniques d'un être humain ou animal.

Le premier dispositif 10 comprend un habillage extérieur 12 visible sur la Figure 1, un corps 14 de réception d'un article cosmétique 16 et un ensemble 18 d'extraction du corps 14 hors de l'habillage 12.

Dans l'exemple représenté sur la Figure 2, l'habillage 12 est formé par un élément tubulaire creux 20 d'axe longitudinal A-A', vertical sur la Figure 2.

L'élément tubulaire 20 définit une cavité intérieure 22 de logement du corps 14 et de l'ensemble d'extraction 18. La cavité 22 débouche axialement vers le haut sur la Figure 2 par une ouverture 24 de manoeuvre de l'ensemble d'extraction 18, et débouche axialement vers le bas par une ouverture 26 d'extraction du corps 14 et de l'article cosmétique 16.

Dans tout ce qui suit, les orientations choisies sont indicatives et s'entendent par rapport aux Figures. En particulier, les termes « supérieur », « inférieur », « haut », « bas », s'entendent de manière relative par rapport à l'orientation choisie sur les Figures, les termes « supérieur » et « haut » s'entendant généralement comme plus proches de l'ouverture de manoeuvre 24 alors que les termes « inférieur » ou « bas » s'entendent plus proches de l'ouverture d'extraction 26. En pratique, ces orientations pourraient être inversées.

L'ouverture de manoeuvre 24 est délimitée extérieurement par un rebord annulaire 27 faisant saillie vers l'axe A-A' à partir de l'élément tubulaire 20.

La cavité intérieure 22 s'étend sur toute la longueur de l'élément tubulaire 20. Dans l'exemple représenté sur les Figures 1 et 2, la section transversale de la cavité 22 est circulaire et constante. En variante, cette section peut présenter d'autres formes telles que polygonale comme carrée ou triangulaire, ou ovale. La cavité 22 peut présenter une section variable en se déplaçant le long de l'axe A-A'.

Dans cet exemple, l'habillage 12 présente une surface extérieure 20 sensiblement lisse pour améliorer son aspect esthétique extérieur.

Dans l'exemple représenté sur les Figures 1 à 8, le corps 14 forme un mécanisme d'extraction de l'article cosmétique 16.

Ainsi, le corps 14 comprend une base 30, un tube 32 de réception de l'article cosmétique 16 et une cupule 34 déplaçable axialement dans le tube 32.

La base 30 présente une section extérieure conjuguée à la section intérieure de la cavité 22 délimitée par l'habillage 20 au voisinage de l'ouverture d'extraction 26.

Le tube 32 fait saillie axialement vers le haut sur la Figure 2 à partir de la base 30.

La cupule 34 est disposée dans le tube 32. Elle est déplaçable longitudinalement dans le tube 32 entre une position escamotée, disposée au voisinage de la base 30, et une position déployée, disposée à l'écart de la base 30.

De manière connue, divers mécanismes existent pour déplacer la cupule 34 et l'article cosmétique 16 dans le tube 32 pour extraire l'article cosmétique 16 hors du tube 32.

Dans un exemple connu de mécanisme, la base 30 est montée rotative par rapport au tube 32 pour entraîner un ensemble (non représenté) de déplacement hélicoïdal d'axe A-A' de la cupule 34 vers le haut. En variante, un organe de déplacement en translation de la cupule 32 le long de l'axe A-A' est prévu pour être accessible par un utilisateur à l'extérieur du tube 32.

Le corps 14 est déplaçable le long de l'axe A-A' dans l'habillage 12 entre une position de stockage du corps dans l'habillage, représentée sur la Figure 2, et une position d'extraction du corps hors de l'habillage, représentée sur la Figure 3. Il est en outre déplaçable depuis sa position d'extraction vers une position extraite hors de l'habillage, représenté sur la Figure 4.

Dans la position de stockage du corps dans l'habillage, le corps 14 est sensiblement totalement inséré dans la cavité 22. La base 30 obture l'ouverture d'extraction 26 et affleure l'élément tubulaire autour de cette ouverture 26.

Dans la position d'extraction, le corps a été déplacé à l'écart de l'ouverture de manoeuvre 24 à travers l'ouverture d'extraction 26. La base 30 fait saillie hors de l'ouverture d'extraction 26 pour être saisie par les doigts d'un utilisateur.

Dans la position totalement extraite, le corps 14 est totalement à l'écart de l'habillage 12.

L'article cosmétique 16 est formé par un bâton 40 de produit cosmétique, tel qu'un raisin de rouge à lèvres. Il est monté solidaire de la cupule 34. Le bâton 40 est solide pour présenter une tenue mécanique autonome à température ambiante par exemple égale à 25°C, en l'absence de tout maintien extérieur.

Dans la position escamotée de la cupule 34, le bâton 40 est totalement reçu dans le tube 32 et ne dépasse pas hors de ce tube 32.

Dans la position déployée de la cupule 34, le bâton 40 fait saillie hors du tube 32 pour permettre l'application de produit cosmétique sur la peau ou les fibres kératiniques d'un utilisateur par contact entre le bâton 40 et la peau ou les fibres kératiniques.

L'ensemble d'extraction 18 comprend une platine de retenue 50 montée solidaire de l'élément tubulaire 20 au voisinage de l'ouverture de manoeuvre 24, un organe intermédiaire 52 de déplacement du corps 14 dans la cavité 22, et un organe 54 de poussée pour déclencher l'extraction du corps 14 hors de la cavité 22.

L'ensemble d'extraction 18 comprend en outre un organe 56 de sollicitation interposé entre l'organe de poussée 54 et l'organe intermédiaire 52 pour assister l'extraction de l'organe intermédiaire 52 et du corps 14 hors de l'habillage et pour le rappel de l'organe de poussée 54, et un ensemble de retenue de l'organe intermédiaire 52 et du corps 14.

La platine 50 est montée fixe dans l'habillage 12 en appui extérieur contre l'élément tubulaire 20. Elle bute vers le haut contre le rebord de retenue 27 délimitant l'ouverture de manoeuvre 24.

En référence aux Figures 6 et 7, la platine 50 comprend une paroi transversale de butée 57, une paroi périphérique extérieure 57A, et une paroi périphérique intérieure 57B. Les parois 57A, 57B sont cylindriques d'axe A-A' et font saillie vers l'ouverture de manoeuvre 24 à partir de la paroi transversale de butée 57.

La paroi transversale de butée 57 s'étend sensiblement perpendiculairement à l'axe A-A'. Elle définit une ouverture traversante centrale 58 d'axe A-A' et deux encoches 59 opposées prolongeant radialement l'ouverture 58 de part et d'autre d'un plan médian passant par l'axe A-A'.

La paroi extérieure 57A délimite deux fenêtres 60 latérales opposées décalées angulairement sensiblement de 90° par rapport aux encoches 59 autour de l'axe A-A'. La paroi extérieure 57A présente une section transversale extérieure inférieure à la section transversale intérieure de la cavité 22.

La paroi intérieure 57B délimite, en regard des fenêtres latérales 60, deux évidements traversant en forme de U s'étendant autour d'une butée flexible 61 faisant saillie radialement vers la paroi extérieure 57A.

La paroi intérieure 57B définit en outre, au dessus des encoches 59, deux fentes axiales 62 de passage des éléments de retenue, comme on va le décrire plus bas. Chaque fente axiale 62 débouche axialement vers le haut et vers le bas.

La paroi transversale de butée 57 définit une surface transversale 64 de butée, dans laquelle débouche l'ouverture centrale 58 et les encoches 59. La surface de butée 64 est dirigée vers l'ouverture de manoeuvre 24.

L'organe intermédiaire 52 comprend, de bas en haut sur les Figures 2 à 5, une tête 70 partiellement insérée dans la platine 50 et une capsule inférieure 72 qui fait saillie vers l'ouverture d'extraction 26 à partir de la tête 70.

La tête 70 comprend une tige intérieure 74 de guidage de l'organe de sollicitation 56, une paroi 76 extérieure de support du mécanisme de retenue 56A et des butées 78 de retenue de l'organe intermédiaire 52 dans l'habillage 12. Comme illustré par la Figure 8, la tête 70 comprend en outre des pattes de retenue 80 qui font saillie radialement vers l'extérieur à l'écart de la paroi extérieure 76.

La tige intérieure 74 s'étend le long de l'axe A-A' vers l'ouverture de manoeuvre 24 à partir de la capsule 72. Elle est obturée à son extrémité libre.

La paroi extérieure 76 présente une section transversale extérieure sensiblement conjuguée à la section transversale intérieure de l'ouverture centrale 58 définie dans la paroi transversale 57.

Les butées de retenue 78 s'étendent radialement à l'écart de l'axe A-A' à partir du bord supérieur de la paroi extérieure 76. La paroi extérieure 76, délimite de part et d'autre de chaque butée 78, deux encoches longitudinales 82 permettant l'insertion en force des butées de retenue 78 dans la platine 50, à travers l'ouverture centrale 58 définie dans la paroi transversale 57.

Lorsque les butées 78 sont reçues dans la platine 50, elles sont décalées angulairement autour de l'axe A-A' d'environ 90° par rapport aux encoches 59.

Dans l'exemple représenté sur la Figure 8, la tête 70 comprend deux pattes de retenue libérables 80 disposées de part et d'autre d'un plan médian passant par l'axe A-A' en étant décalées angulairement d'environ 90° par rapport aux butées de retenue 78.

Plus généralement, le nombre de pattes 80 est supérieur ou égal à 1 et est compris par exemple entre 1 et 10.

Chaque patte 80 comprend, de bas en haut sur la Figure 8, une extrémité intérieure 90 fixée sur la paroi extérieure 76 au voisinage de son bord supérieur, un tronçon intermédiaire 92 s'étendant axialement à l'écart de la paroi intermédiaire 76 et une extrémité libre formant un ergot 94 de retenue.

L'ergot 94 présente une surface extérieure biseautée 96 propre à coopérer avec le bord inférieur de l'organe de poussée 54, comme on le verra plus bas.

La capsule 72 comprend une paroi de fond 100 et une paroi latérale 102 qui délimitent intérieurement un logement axial 104 de réception d'au moins une partie du corps 14.

La paroi de fond 100 porte la tête 70 qui fait saillie vers l'ouverture de manoeuvre 24.

La paroi latérale 102 fait saillie vers l'ouverture d'extraction 26 à l'opposé de la tête 70 à partir de la paroi de fond 100. Elle présente une section intérieure sensiblement conjuguée à la section intérieure de l'habillage 28 et une section intérieure sensiblement conjuguée à la section extérieure du tube 32.

La longueur, prise le long de l'axe A-A' de la paroi latérale 102 est supérieure à la longueur de la tête 70. Cette longueur est en outre inférieure à la longueur du corps 14.

Le logement 104 débouche axialement dans un premier sens vers l'ouverture d'extraction 26. Il est obturé axialement au moins en partie dans le deuxième sens vers l'ouverture de manoeuvre 24 par la paroi de fond 100.

L'organe intermédiaire 52 est déplaçable conjointement avec le corps 14 entre la position de stockage et la position d'extraction.

Lorsque le corps 14 occupe sa position de stockage, la tête 70 est sensiblement totalement disposée dans la platine 50. La capsule 72 s'étend relativement à l'écart de l'ouverture d'extraction 76.

Les pattes 80 sont insérées dans les fentes 62 ménagées dans la paroi intérieure 57B et leurs ergots 94 sont appliqués contre la surface supérieure de butée 64. La coopération entre les pattes 80 et la surface de butée 64 empêche le déplacement de l'organe intermédiaire 52 et du corps 14 dans le premier sens.

Dans la position d'extraction, les pattes 80 ont été extraites hors de la platine 50 à travers les encoches 59.

Les ergots 94 sont alors situés dans la cavité 22 sous la platine 50 et la capsule 72 est située relativement au voisinage de l'ouverture d'extraction 26.

Les pattes 80, solidaires d'un élément déplaçable conjointement avec le corps 14 entre la position de stockage et la position d'extraction, et la surface de butée 64, solidaire de l'habillage forment ainsi l'ensemble de retenue libérable du corps 14 dans sa position de stockage.

Comme illustré par la Figure 5, l'organe de poussée 54 est formé par un bouton poussoir cylindrique creux 110 inséré partiellement dans la cavité 22 à travers l'ouverture de manoeuvre 24.

Le bouton 110 présente une paroi d'appui supérieur 112, sensiblement perpendiculaire à l'axe A-A', et une paroi latérale 114 qui fait saillie vers le bas à partir de la périphérie de la paroi d'appui 112, en étant disposée entre la paroi intérieure 57B et la paroi extérieure 57A de la platine 50.

La paroi latérale 114 délimite un bord inférieur 116 propre à coopérer avec la surface extérieure biseautée 96 des pattes 80, comme on le verra plus bas.

La paroi latérale 114 délimite des fenêtres 118 recevant intérieurement les butées radiales 61 faisant saillie à partir de la paroi intérieure 57B.

Le bouton 110 est mobile le long de l'axe A-A' entre une configuration de repos, représentée sur la Figure 2, et une configuration d'activation du déplacement du corps vers sa position d'extraction, représentée sur la Figure 3.

Dans la configuration de repos, dans l'exemple représenté sur la Figure 2, le bouton 110 fait légèrement saillie à l'extérieur de la cavité 22 à travers l'ouverture de manoeuvre 24. En variante, il est disposé à l'intérieur de la cavité 22 au voisinage de l'ouverture de manoeuvre 24.

Le bord inférieur 116 est disposé au-dessus et à l'écart de la surface extérieure biseautée 96.

Dans la configuration de repos, la butée 61 est appliquée contre un bord inférieur de la fenêtre 118 pour retenir le bouton-poussoir 110.

Dans la configuration d'activation du déplacement du corps, la paroi d'appui 112 et la paroi latérale 114 ont été poussées dans l'habillage 12 dans le premier sens vers l'ouverture d'extraction 26 pour les placer totalement dans la cavité intérieure 22.

Le bord inférieur 116 a déplacé radialement vers l'intérieur les pattes 80 par appui sur la surface extérieure biseautée 96. Il est disposé en butée contre la surface supérieure 64 de la platine 70.

Dans l'exemple représenté sur la Figure 2, l'organe de sollicitation 56 forme à la fois un organe de sollicitation de l'organe de poussée 54 vers sa configuration de repos et un organe de sollicitation du corps 14 vers sa position d'extraction. Ainsi, l'organe de sollicitation commun 56 est empilé mécaniquement entre la paroi d'appui 112 du bouton-poussoir 110 et la paroi de fond 100 de la capsule 72.

L'organe 56 est formé par exemple par un ressort hélicoïdal 120 disposé dans la tête 70 dans la paroi extérieure 76 autour de la tige 74.

Lorsque le corps 14 et l'organe intermédiaire 52 occupent la position de stockage du corps dans l'habillage, l'organe de sollicitation 56 maintient les pattes 80 appliquées contre la surface de butée 64. En outre, l'organe de sollicitation 56 maintient l'organe de poussée 54 dans sa configuration de repos, et plaque les butées radiales 61 contre le bord inférieur des fenêtres 118.

Le fonctionnement du premier dispositif 10 selon l'invention va maintenant être décrit.

Initialement, comme représenté sur la Figure 2, le corps 14 occupe sa position de stockage dans l'emballage. Ainsi, le tube 32 est inséré dans le logement 104 de la capsule 72. Le corps 14 est alors retenu mécaniquement dans la capsule 72.

Comme on l'a vu plus haut, le corps 14 est totalement reçu dans la cavité intérieure 22. Sa base 30 est disposée en retrait dans la cavité 22 par rapport à l'ouverture de manoeuvre 26 ou affleure l'élément tubulaire 20 au niveau de l'ouverture de manoeuvre 26.

L'aspect esthétique du dispositif 10 est donc amélioré en position de stockage, puisqu'il présente une surface extérieure périphérique sensiblement homogène et d'un seul tenant, comme illustré par la Figure 1.

Lorsqu'un utilisateur souhaite utiliser le produit cosmétique 16 contenu dans le corps 14, il déplace l'organe de poussée 54 dans le premier sens de sa configuration de repos à sa configuration d'activation du déplacement du corps.

A cet effet, il appuie sur la surface d'appui 112 pour s'opposer à la force de sollicitation de l'organe de sollicitation 56 et il déplace la surface d'appui 112 vers l'ouverture d'extraction 26 dans le premier sens le long de l'axe A-A'.

Lors de ce déplacement, la paroi latérale 114 coulisse entre les parois 57A, 57B de la platine 70 vers l'ouverture d'extraction 26. Le bord inférieur 116 s'applique contre la surface biseautée 96 et provoque par flexion le déplacement radial des pattes 80 vers l'axe A-A'.

Les ergots 94 se déplacent radialement en regard des encoches 59 en glissant sur la surface 58. Lorsque les ergots 94 sont totalement disposés en regard des encoches 59, l'organe intermédiaire 52 et le corps 14 sont libres axialement par rapport à la surface de butée 64.

L'organe intermédiaire 52 et le corps 14 se déplacent axialement le long de l'axe A-A' dans le premier sens vers l'ouverture d'extraction 26 et à travers celle-ci.

Le ressort 120 formant l'organe de sollicitation 56 se déploie vers l'ouverture d'extraction 26 et pousse l'organe intermédiaire 52 et le corps 14 vers la position d'extraction illustrée par la Figure 3, dans laquelle la base 30 du corps 14 peut être saisie par les doigts d'un utilisateur.

L'utilisateur relâche alors la paroi d'appui 112 de l'organe de poussée 54, ce qui provoque, sous l'effet de l'organe de sollicitation 56, le retour de l'organe de poussée 54 vers sa configuration de repos retenue par la platine 50.

Dans cette position du corps 14, l'utilisateur peut extraire totalement le corps 14 à l'écart de l'habillage 12 et déployer l'article cosmétique 16 hors du tube 32 pour appliquer du produit cosmétique sur sa peau ou/et ses fibres kératiniques.

A cet effet, il peut par exemple entraîner en rotation la base 30 par rapport au tube 32 pour déplacer la cupule 34 vers l'extérieur ou simplement déplacer la cupule 34 par l'intermédiaire d'un organe spécifique, comme décrit plus haut.

Lorsque l'utilisateur a fini d'utiliser l'article cosmétique 16, il le rétracte à l'intérieur du tube 32, puis insère à nouveau le tube 32 dans la capsule 72. Le corps 14 est alors replacé dans sa position d'extraction illustrée par la Figure 3.

L'utilisateur exerce alors une poussée sur le corps 14 pour le déplacer dans le deuxième sens vers l'ouverture de manoeuvre 24 et rétracter la base 30 dans l'habillage 12 jusqu'à la position de stockage.

Ce déplacement du corps 14 provoque le déplacement conjoint de l'organe intermédiaire 52, la compression de l'organe de sollicitation 56 entre la paroi d'appui 112 et la paroi de fond 100, puis l'insertion des pattes de retenue 80 à travers les encoches 59 jusqu'à ce que les pattes 80 passent au-dessus de la surface de butée 64 et se déploient radialement à l'écart de l'axe A-A' entre la surface de butée 64 et le bord inférieur 116 de l'organe de poussée 54.

L'organe de poussée 54 étant sollicité en permanence vers sa configuration de repos, l'habillage 12 conserve un aspect esthétique satisfaisant quelle que soit la position du corps 14, et notamment lorsque le corps 14 est totalement extrait hors de l'habillage.

Dans une variante, le dispositif 10 comprend un organe de sollicitation de l'organe de poussée 54 vers sa position de repos, et un organe de sollicitation du corps 12 vers sa position d'extraction, distinct de l'organe de sollicitation de l'organe de poussée 54.

Un tel dispositif permet d'ajuster facilement les forces exercées par chacun des organes de sollicitation respectivement sur l'organe de poussée 54 et sur l'ensemble formé par l'organe intermédiaire 52 et le corps 14.

Dans une autre variante, le dispositif 10 est dépourvu d'organe intermédiaire. Le corps 14 est alors muni de moyens de retenue libérables sous l'effet de l'organe de poussée.

Un deuxième dispositif 150 selon l'invention est représenté sur les Figures 9 et 10. A la différence du premier dispositif 10, le corps 14 forme un ensemble 152 de pulvérisation d'un produit cosmétique liquide 154. Cet ensemble 152 comprend une bouteille 156 contenant le produit cosmétique 154 et une tête de pulvérisation 158 reçues dans la capsule 72. Le produit 154 est par exemple un parfum.

Le fonctionnement du deuxième dispositif 150 est par ailleurs analogue à celui du premier dispositif 10.

Un troisième dispositif 160 selon l'invention est représenté sur la Figure 11. A la différence du premier dispositif 10, le corps 14 forme un support d'un outil d'application de produit cosmétique, tel qu'une brosse, un pinceau ou plus généralement d'un applicateur d'un produit cosmétique, pourvu d'une mousse, d'un feutre, d'un fritté, d'un tissé, d'un non-tissé, ou d'une éponge, d'un pinceau, d'une brosse à âme torsadée ou injectée ou d'un peigne, d'un thermoplastique poreux, d'un embout floqué, d'une mousse synthétique habillant une partie moulée ou d'une spatule.

En variante, le corps 14 porte un outil de traitement cosmétique, tel qu'une râpe, une roulette de massage, un repousse cuticules ou encore une lime à ongles.

Dans une variante représentée sur la Figure 8, qui s'applique indifféremment au premier dispositif 10, au deuxième dispositif 150 et au troisième dispositif 160, le dispositif comprend des moyens 170 complémentaires de retenue du corps dans l'organe intermédiaire 52 lorsque le corps 14 occupe sa position d'extraction.

Dans l'exemple de la Figure 8, les moyens de retenue 170 comprennent des lames élastiques longitudinales 171 qui font partiellement saillie radialement vers l'axe A-A' dans le logement 104 pour enserrer le corps 14. Ces lames 171 sont avantageusement venues de matière avec la paroi 102.

Dans une variante représentée sur la Figure 12, les moyens de retenue 170 comprennent par exemple un bourrelet annulaire 172 faisant saillie radialement à l'extérieur de la base 30 ou du tube 32 et une gorge 174 annulaire de forme complémentaire au bourrelet 172. Dans la position de stockage, le bourrelet 172 est reçu dans la gorge 174.

Ainsi, lors du passage du corps 14 et de l'organe intermédiaire 52 depuis la position de stockage du corps vers la position d'extraction, le risque d'éjection du corps 14 à l'écart de l'organe intermédiaire 52 est diminué, ce qui évite l'expulsion intempestive du corps 14 hors de l'habillage 12.

Ainsi, l'utilisateur contrôle facilement l'extraction du corps 14 vers sa position d'utilisation en retirant le bourrelet 172 hors de la gorge 174.

Dans la variante représentée sur la Figure 13, les moyens de retenue 170 comprennent une paroi interne de retenue 180 solidaire de la capsule 72. La paroi interne de retenue 180 fait saillie dans le logement 104 vers l'ouverture d'extraction 26 à l'écart de la paroi de fond 100.

La paroi interne de retenue 180 présente une section extérieure conjuguée à la section intérieure du tube 32. Ainsi, la paroi de retenue 180 est insérée en force à l'intérieur du tube 32, ce qui limite le risque d'éjection intempestive du corps 14 hors de l'habillage 12 lors du passage de la position de stockage à la position d'extraction.

En référence aux Figures 2 et 3, ainsi qu'aux Figures 9 et 10, l'organe de poussée 54 est mobile par rapport au corps 14 dans le premier sens vers l'ouverture d'extraction suivant l'axe longitudinal A-A', depuis la configuration de repos vers la configuration de déplacement du corps.

Dans une première partie de la course de l'organe de poussée 54 entre la configuration de repos et la configuration de déplacement du corps, l'ensemble de retenue 80, 64 reste actif pour empêcher le déplacement axial du corps 14 et de l'organe intermédiaire 52 lorsqu'il est présent, depuis la position de stockage vers la position d'extraction.

Puis, dans une deuxième partie de cette course, l'organe de poussée 54 libère l'ensemble de retenue 80, 64, ce qui autorise le déplacement du corps 14 et de l'organe intermédiaire 52 lorsqu'il est présent, dans le premier sens depuis la position de stockage vers la position d'extraction.

Le corps 14 des dispositifs de support 10, 150, 160 comporte un volume intérieur de stockage contenant l'article cosmétique 16. Le volume intérieur est obturé par un fond et débouche par une ouverture de distribution de l'article cosmétique.

Ainsi, dans le premier dispositif 10 comme dans le troisième dispositif 160, le tube 32 débouche par une ouverture axiale de distribution dirigée vers l'ouverture de manoeuvre 24. Le tube 32 présente un fond dirigé vers l'ouverture d'extraction 26 dans la position de stockage.

Le bâton 40 est extrait à travers l'ouverture de distribution dans sa position déployée.

Dans le deuxième dispositif 150, l'ouverture de distribution débouche transversalement dans la tête de distribution 158. Le produit cosmétique présent dans l'ensemble 152 est extrait à travers l'ouverture de distribution.

Dans les dispositifs 10, 150, 160, le corps 14 est disposé dans l'habillage 12 de sorte que l'ouverture de distribution est relativement plus proche de l'ouverture de manoeuvre 24 et que le fond est relativement plus proche de l'ouverture d'extraction 26.

Ainsi, dans la position d'extraction, le fond du corps 14 fait saillie hors de la cavité 22 à travers l'ouverture d'extraction 26 dans le premier sens. L'ouverture de distribution reste disposée dans la cavité 22, en étant inaccessible pour l'utilisateur.

Pour accéder à l'ouverture de distribution, l'utilisateur passe donc le corps 14 de sa position d'extraction à sa position totalement extraite en le faisant avantageusement pivoter, une fois extrait hors de la cavité 22 de l'habillage 12.

Dans une variante (non représentée), l'organe de poussée 54 comporte un cache avantageusement en métal comme en aluminium ou en plastique couvrant le bouton poussoir 110 pour améliorer l'aspect esthétique du dispositif de support.

Comme on l'a vu plus haut, lorsque le corps 14 occupe sa position d'extraction, il est déplaçable dans le deuxième sens, de l'ouverture d'extraction 26 vers l'ouverture de manoeuvre 24, le long de l'axe A-A' jusqu'à sa position de stockage, notamment par poussée de l'utilisateur sur le corps 14.

La manipulation de l'organe de poussée 54 ne permet pas le retour du corps 14 dans sa position de stockage à l'intérieur de la cavité intérieure 22. Ce déplacement du corps 14 est possible sans actionnement de l'organe de poussée 54. L'organe de poussée 54 est ramené dans sa configuration de repos par la poussée exercée directement sur le corps 14, la force de poussée étant transmise par le corps 14 à l'organe de poussée 54.

Le corps 14 est déplaçable depuis sa position de stockage vers sa position d'extraction par déplacement exclusivement dans le premier sens le long de l'axe A-A', sans déplacement dans le deuxième sens. Le corps 14 est déplaçable depuis sa position d'extraction vers sa position de stockage par déplacement exclusivement dans le deuxième sens opposé au premier sens le long de l'axe A-A', sans déplacement dans le premier sens.

## Revendications

1. Dispositif (10 ; 150 ; 160) de support d'un article cosmétique, comprenant :
- un habillage (12) définissant une cavité intérieure (22) ;
- un corps (14) de réception d'un article cosmétique (16), le corps (14) étant mobile dans un premier sens suivant un axe longitudinal (A-A') par rapport à l'habillage (12) depuis une position de stockage du corps dans l'habillage, dans laquelle le corps (14) est disposé au moins en partie dans la cavité intérieure (22) vers une position d'extraction du corps (14) hors de l'habillage ;
- un organe de poussée (54), monté mobile par rapport à l'habillage (12) dans le premier sens suivant l'axe longitudinal (A-A') depuis une configuration de repos vers une configuration de déplacement du corps vers sa position d'extraction ;
- un ensemble (80 ; 64) de retenue du corps dans sa position de stockage, l'ensemble de retenue (80 ; 64) étant libérable par passage de l'organe de poussée (54) de sa configuration de repos à sa configuration de déplacement du corps ; et
- un organe (56) de sollicitation élastique de l'organe de poussée (54) vers sa configuration de repos,
**caracterisé en ce que** dans la position d'extraction, le corps (14) est déplaçable dans un deuxième sens opposé au premier sens le long de l'axe longitudinal (A-A') jusqu'à la position de stockage par poussée sur le corps (14).

2. Dispositif (10 ; 150 ; 160) selon la revendication 1, **caractérisé en ce que**, dans la position de stockage, le corps (14) est totalement contenu dans la cavité intérieure (22).

3. Dispositif (10 ; 150 ; 160) selon l'une des revendications 1 ou 2, **caractérisé en ce qu'**il comprend un organe (56) de sollicitation élastique du corps vers sa position d'extraction, l'ensemble (80 ; 64) de retenue retenant le corps (14) dans sa position de stockage à l'encontre de l'organe (56) de sollicitation élastique du corps lorsque l'organe de poussée (54) occupe sa configuration de repos.

4. Dispositif (10 ; 150 ; 160) selon la revendication 3, **caractérisé en ce que** l'organe de sollicitation élastique du corps et l'organe de sollicitation élastique de l'organe de poussée sont formés par un organe (56) de sollicitation (56) élastique commun, empilé mécaniquement entre l'organe de poussée (54) et le corps (14).

5. Dispositif selon la revendication 3, **caractérisé en ce que** l'organe de sollicitation du corps est distinct de l'organe de sollicitation de l'organe de poussée.

6. Dispositif (10 ; 150 ; 160) selon l'une quelconque des revendications précédentes, **caractérisé en ce qu'**il comprend un organe intermédiaire (52) déplaçable conjointement avec le corps (14) entre la position de stockage et la position d'extraction, l'organe intermédiaire (52) étant retenu dans l'habillage dans la position d'extraction, le corps (14) étant déplaçable par rapport à l'organe intermédiaire (52) dans la position d'extraction vers une position totalement extraite hors de l'habillage (12).

7. Dispositif (10 ; 150 ; 160) selon la revendication 6, prise en combinaison avec l'une des revendications 3 à 5, **caractérisé en ce que** l'organe intermédiaire (52) définit une paroi d'appui (100) de l'organe (56) de sollicitation élastique du corps.

8. Dispositif (10 ; 150 ; 160) selon l'une des revendications 6 ou 7, **caractérisé en ce que** l'organe intermédiaire (52) délimite un logement (104) de réception du corps, de forme sensiblement complémentaire à au moins une partie (32) du corps (14), l'organe intermédiaire (52) comprenant des moyens libérables (170) de retenue du corps dans l'organe intermédiaire, disposés dans le logement (104).

9. Dispositif (10 ; 150 ; 160) selon l'une quelconque des revendications précédentes, **caractérisé en ce que** l'habillage (12) s'étend longitudinalement entre une ouverture (24) de manoeuvre de l'organe de poussée (54) et une ouverture (26) d'extraction du corps, l'organe de poussée (54) étant manoeuvré à travers l'ouverture de manoeuvre (24) pour son passage de la configuration de repos à la configuration de poussée, le corps (14) étant extrait par l'ouverture d'extraction (26) lors de son passage de sa position de stockage à sa position d'extraction.

10. Dispositif (10 ; 150 ; 160) selon l'une quelconque des revendications précédentes, **caractérisé en ce que** l'ensemble de retenue comprend une patte élastique (80) solidaire de l'un de l'habillage (12) et d'un élément mobile conjointement avec le corps (14), et une surface (64) de butée de la patte délimitée sur l'autre de l'habillage (12) et de l'élément mobile conjointement avec le corps, la patte (80) étant appliquée sur la surface de butée (64) dans la position de stockage, le déplacement de l'organe de poussée (54) depuis sa configuration de repos vers sa configuration de déplacement du corps provoquant le déplacement de la patte (80) à l'écart de la surface de butée (64) et la libération de l'élément mobile conjointement avec le corps par rapport à l'habillage.

11. Dispositif (10; 150; 160) selon l'une quelconque des revendications précédentes, **caractérisé en ce que** le corps (14) est en outre déplaçable depuis sa position d'extraction vers une position totalement extraite hors de l'habillage dans laquelle le corps (14) est totalement à l'écart de l'habillage (12).

12. Dispositif (10; 150 ; 160) selon l'une quelconque des revendications précédentes, **caractérisé en ce que** dans la position de stockage, l'ensemble de retenue (80 ; 64) empêche le déplacement du corps (14) dans le premier sens.

13. Dispositif (10; 150 ; 160) selon l'une quelconque des revendications précédentes, **caractérisé en ce que** l'organe de poussée (54) est mobile par rapport au corps (14) dans le premier sens suivant l'axe longitudinal (A-A') depuis la configuration de repos vers la configuration de déplacement du corps.

14. Dispositif (10; 150 ; 160) selon l'une quelconque des revendications précédentes, **caractérisé en ce que** le corps (14) délimite une ouverture de distribution de l'article cosmétique (16), l'ouverture de distribution étant disposée dans la cavité intérieure (22) de l'habillage (12) dans la position d'extraction, l'ouverture de distribution étant placée hors de l'habillage (12) dans la position totalement extraite.

15. Procédé d'utilisation d'un article cosmétique, **caractérisé en ce qu'**il comprend les étapes suivantes :
- fourniture d'un dispositif (10 ; 150 ; 160) selon l'une quelconque des revendications précédentes ;
- déplacement de l'organe de poussée (54) dans un premier sens depuis la configuration de repos vers la configuration de déplacement du corps, à l'encontre de l'organe (56) de sollicitation élastique de l'organe de poussée (54) vers sa configuration de repos ;
- libération de l'élément (80 ; 64) de retenue du corps par l'organe de poussée (54) ;
- déplacement du corps (14) dans le premier sens depuis sa position de stockage vers sa position d'extraction ;
- extraction du corps (14) totalement à l'écart de l'habillage (12) pour utiliser l'article cosmétique.

## Claims

1. Support device (10; 150; 160) for a cosmetic article, of the type comprising:
- a covering (12) which defines an internal cavity (22);
- a body (14) for receiving a cosmetic article (16), the body (14) being able to be moved in a first direction along a longitudinal axis (A-A') relative to the covering (12) from a position in which the body (14) is stored in the covering and in which the body (14) is arranged at least partially in the internal cavity (22) towards a position in which the body (14) is removed from the covering;
- a pushing member (54) which is mounted so as to be able to move relative to the covering (12) in the first direction along the longitudinal axis (A-A') from an idle configuration towards a configuration for moving the body towards the removal position thereof;
- an assembly (80: 64) for retaining the body in the storage position thereof, the retention assembly (80; 64) being able to be released by moving the pushing member (54) from the idle configuration to the configuration thereof for moving the body; and
- a member (56) for resiliently urging the pushing member (54) towards the idle position thereof,
**characterized in that** in the removal position, the body (14) is movable in a second direction opposite the first direction along the longitudinal axis as far as the storage position by applying pressure on the body (14).

2. Device (10; 150; 160) according to claim 1, **characterised in that**, in the storage position, the body (14) is completely contained in the internal cavity (22).

3. Device (10; 150; 160) according to either claim 1 or claim 2, **characterised in that** it comprises a member (56) for resiliently urging the body towards the removal position thereof, with the retention assembly (80; 64) retaining the body (14) in the storage position thereof counter to the member (56) for resiliently urging the body when the pushing member (54) is in the idle position thereof.

4. Device (10; 150; 160) according to claim 3, **characterised in that** the member for resiliently urging the body and the member for resiliently urging the pushing member are formed by a common resilient urging member (56) stacked mechanically between the pushing member (54) and the body (14).

5. Device according to claim 3, **characterised in that** the urging member of the body is separate from the urging member of the pushing member.

6. Device (10; 150; 160) according to any one of the preceding claims, **characterised in that** it comprises an intermediate member (52) which can be moved together with the body (14) between the storage position and the removal position, the intermediate member (52) being retained in the covering in the removal position, the body (14) being able to be moved relative to the intermediate member (52) in the removal position towards a position completely removed from the covering (12).

7. Device (10; 150; 160) according to claim 6, taken in combination with any one of claims 3 to 5, **characterised in that** the intermediate member (52) defines an abutment wall (100) for the resilient urging member (56) of the body

8. Device (10; 150; 160) according to either claim 6 or 7, **characterised in that** the intermediate member (52) delimits a housing (104) for receiving the body, having a shape which is substantially complementary to at least a portion (32) of the body (14), the intermediate member (52) comprising releasable means (170) for retaining the body in the intermediate member, arranged in the housing (104).

9. Device (10; 150; 160) according to any one of the preceding claims, **characterised in that** the covering (12) extends longitudinally between an opening (24) for handling the pushing member (54) and an opening (26) for removing the body, the pushing member (54) being manoeuvred through the handling opening (24) in order to move from the idle configuration to the pushing configuration, the body (14) being removed via the removal opening (26) when it moves from the storage position to the removal position thereof.

10. Device (10; 150; 160) according to any one of the preceding claims **characterised in that** the retention assembly comprises a resilient lug (80) which is fixedly joined to one of the covering (12) and of an element which is movable together with the body (14), and an abutment surface (64) of the lug which is delimited on the other of the covering (12) and of the element which is movable together with the body, the lug (80) being pressed on the abutment surface (64) in the storage position, the movement of the pushing member (54) from the idle configuration thereof towards the configuration thereof for moving the body causing the lug (80) to move away from the abutment surface (64) and the element which is movable together with the body to be released relative to the covering.

11. Device (10; 150; 160) according to any one of the preceding claims, **characterised in that** it the body (14) is also movable from the removal position towards a position completely removed out of the covering, in which the body (14) is totally separated from the covering (12).

12. Device (10; 150; 160) according to any one of the preceding claims, **characterised in that** in the storage position, the retention assembly (80; 64) prevents the movement of the body in the first direction.

13. Device (10; 150; 160) according to any one of the preceding claims, **characterised in that** the pushing member (54) is movable relative to the body (14) in the first direction along the longitudinal axis (A-A')from the idle configuration to the configuration for moving the body

14. Device (10; 150; 180) according to any one of the preceding claims, **characterised in that** the body delimits a supplying opening for supplying the cosmetic article (16), the supplying opening being located inside the internal cavity (22) of the covering (12) in the removal position, the supplying opening being located outside the covering (12) in the completely removed position.

15. Method for using a cosmetic article, **characterised in that** it comprises the following steps:
- providing a device (10; 150; 160) according to any one of the preceding claims;
- moving the pushing member (54) in a first direction from the idle configuration thereof towards the configuration for moving the body, counter to the member (56) for resiliently urging the pushing member (54) towards the idle configuration thereof;
- releasing the retention element (80; 64) of the body using the pushing member (54);
- moving the body (14) in the first direction from the storage position thereof towards the removal position thereon
- removing the body (14) completely from the covering (12) in order to use the cosmetic article.

## Patentansprüche

1. Vorrichtung (10, 150, 160) zum Halten eines Kosmetikartikels, aufweisend:
- eine Hülle (12), die einen inneren Hohlraum (22) definiert,
- einen Körper (14) zum Aufnehmen eines Kosmetikartikels (16), wobei der Körper (14) bezüglich der Hülle (12) entlang einer Längsache (A-A') in einer ersten Richtung aus einer Aufbewahrungsposition des Körpers in der Hülle, in der der Körper (14) zumindest teilweise in dem inneren Hohlraum (22) angeordnet ist, in eine Entfernungsposition des Körpers (14) außerhalb der Hülle bewegbar ist,
- ein Schiebemittel (54), das bezüglich der Hülle (12) in der ersten Richtung entlang der Längsachse (A-A') aus einer Ruheanordnung in eine Verlagerungsanordnung des Körpers in Richtung zu seiner Entfernungsposition bewegbar montiert ist,
- eine Einheit (80, 64) zum Halten des Körpers in seiner Aufbewahrungsposition, wobei die Halte-Einheit (80, 64) durch Bringen des Schiebemittels (54) aus seiner Ruheanordnung in seine Körper-Verlagerungs-Anordnuny lösbar ist, und
- ein Mittel (56) zum federnden Drücken des Schiebemittels (54) in Richtung zu seiner RuhearLorchiuncr,
- **dadurch gekennzeichnet, dass** der Körper (14) in der Entfernungsposi.tion mittels Drückens gegen den Körper (14) in einer zweiten Richtung entgegengesetzt zu der ersten Richtung entlang der Längsachse (A-A') bis zu der Aufbewahrur-gsposition bewegbar ist.

2. Vorrichtung (10, 150, 160) gemäß Anspruch 1, **dadurch gekennzeichnet, dass** der Körper (14) in der Aufbewahrungsposition vollständig in dem inneren Hohlraum (22) aufgenommen ist.

3. Vorrichtung (10, 150, 160) gemäß einem der Ansprüche 1 oder 2, **dadurch gekennzeichnet, dass** sie ein Mittel (56) zum federnden Drücken des Körpers in seine Entfernungsposition aufweist, wobei die Halle-Einheit (80, 64) den Körper (14) beim Zusammentreffen mit dem Mittel (56) zum federnden Drücken des Körpers in seiner Aufbewahrungsposition hält, wenn das Schiebemittel (54) in seiner RuhHctnorclmmg ist.

4. Vorrichtung (10, 150, 160) gemäß Anspruch 3, **dadurch gekennzeichnet, dass** das Mittel zum federnden Drücken des Körpers und das Mittel zum federnden Drücken des Schiebemittels durch ein gemeinsames Mittel (56) zum federnden Drücken ausgebildet sind, das mechanisch zwischen das Schiebemittel (54) und den Körper (14) gestapelt ist.

5. Vorrichtung gemäß Anspruch 3, **dadurch gekennzeichnet, dass** sich das Mittel zum Drücken des Körpers von dem Mittel zum Drücken des Schiebemittels unterscheidet.

6. Vorrichtung (10, 150, 160) gemäß irgendeinem der vorhergehenden Ansprüche, **dadurch gekennzeichnet, dass** sie ein Zwischenelement (52) aufweist, das zusammen mit dem Körper (14) zwischen der Aufbewahrungsposition und der Entfernungsposition bewegbar ist, wobei das Zwischenelement (52) in der Entfernungsposition in der Hülle gehalten wird, wobei der Körper (14) in der Entfernungsposition bezüglich des Zwischenelements (52) in Richtung zu einer vollständig aus der Hülle (12) entfernten Position bewegbar ist.

7. Vorrichtung (10, 150, 160) gemäß Anspruch 6 in Kombination mit einem der Ansprüche 3 bis 5, **dadurch gekenntzeichnet, dass** das Zwischenelement (52) eine wand (100) zum Abstützen des Mittels (56) zum federnden. Drücken des Körpers definiert.

8. vorrichtung (10, 150, 160) gemäß einem der Ansprüche 6 oder 7, **dadurch gekenntzeichnet, dass** das Zwischenelement (52) eine Aufnahme (104) zum Aufnehmen des Körpers begrenzt, die eine Form hat, die im Wesentlichen komplementär zu mindestens einem Teil (32) des Körpers (14) ist, wobei das Zwischenelement (52) lösbare Mittel (170) zum Halten des Körpers in dem Zwischenelement aufweist, die in der Aufnahme (104) angeordnet sind.

9. Vorrichtung (10, 150, 160) gemäß irgendeinem der vorhergehenden Ansprüche, **dadurch gekenntzeichnet, dass** sich die Hülle (12) in Längsrichtung zwischen einer Öffnung (24) zum Betätigen des Schiebemittels (54) und einer Körper-Entfernungsöffnung (26) erstreckt, wobei das Schiebemittel (54) für stein verlagern aus der Ruheamordnung in die Schiebeanordnung durch die Betätigungsöffnung (24) hindurch betätigt wird, wobei der Körper (34) bei seinem Passieren aus seiner Aufbewahrungsposition in seine Entfernungsposition durch die Entfernungsöffnung (26) hindurch entfernt wird.

10. Vorrichtung (10, 150, 160) gemäß irgendeinem der vorergehenden Ansprüche, **dadurch gekennzeichnet, dass** die Halte-Einheit aufweist: eine elastische Lasche (80), die mit einem von der Hülle (12) und einem gemeinsam mit dem Körper (14) bewegbaren Element einstückig ist, und eine Anschlagfläche (64) der Lasche, die an dem anderen von der Hülle (12) und dem gemeinsam mit dem Körper bewegbaren Element begrenzt ist, wobei die Lasche (80) in der Aufbewahrungsposition an der Anschlagfläche (64) angreift, wobei das verlagern des schiebeelements (54) aus seiner Ruheanordnung in seine Körper-verlagerungs-Anordnang das verlagern der Lasche (80) in Abstand von der Anschlagfläche (64) und das Lösen des zusammen mit dem Körper bewegbaren Elements bezüglich der Hülle bewirkt.

11. Vorrichtung (10, 150, 160) gemäß irgendeinem der vorhergehenden Ansprüche, **dadurch gekennzeichnet, dass** der Körper (14) ferner aus seiner Entfernungsposition in Richtung zu einer vollständig aus der Hülle entfernten Position bewegbar ist, in der sich der Körper (14) vollständig im Abstand von der Hülle (12) befindet.

12. Vorrichtung (10, 150, 160) gemäß irgendeinem der vorhergehenden Ansprüche, **dadurch gekennzeichnet, dass** die Halte-Einheit (80, 64) in der Aufbewahrungsposition das Verlagern des Körpers (14) in der ersten Richtung verhindert.

13. Vorrichtung (10, 150, 160) gemäß irgendeinem der vorhergehenden Ansprüche, **dadurch gekennzeichnet, dass** das Schiebemittel (54) bezüglich des Körpers (14) in der ersten Richtung entlang der Längsachse (A-A') aus der Ruheanordnung zu der Körper-Verlagerungs-Anordnung hin bewegbar ist.

14. Vorrichtung (10, 150, 160) gemäß irgendeinem der vorhergehenden Ansprüche, **dadurch gekennzeichnet, dass** der Körper (14) eine öffnung zum Ausgeben des Kosmetikartikels (16) begrenzt, wobei in der Entfernungsposition die Ausgabeöffnung in der inneren Aussparung (22) der Hülle (12) anbeordnet ist, wobei die Ausgabeöffnung in der vollständig entfernten Position außerhalb der Hülle (12) angeordnet ist.

15. Verfahren zum Verwenden eines Kosmetikartikels, **dadurch gekennzeichnet, dass** es die folgenden Schritte aufweist :
- Bereitstellen einer Vorrichtung (10, 150, 160) gemäß irgendeinem der vorhergehenden Ansprüche,
- Verlagern des Schiebemittels (54) in einer ersten Richtung aus der Ruheanordnung in die Körper-Verlagerungs-Anordnung beim Zusammentreffen mit dem Mittel (56) zum elastischen Drücken des Schiebemittels (54) in Richtung seiner Ruheanordnung,
- Lösen des Halte-Elements (80, 64) des Körpers mittels des Schlebemittels (54),
- verlagern des Körpers (14) in der ersten Richtung aus seiner Aufbewahrungsposition in seine Entfernungsposition,
- Entfernen des Körpers (14) in vollständigen Abstand zu der Hülle (12), um den Kosmetikartikel zu verwenden.
